# EUROPÄISCHE PATENTSCHRIFT

(11) **EP 1 091 076 B1**
(45) Veröffentlichungstag und Bekanntmachung des Hinweises auf die Patenterteilung: **30.11.2005**
(21) Anmeldenummer: 99119654.4
(22) Anmeldetag: 04.10.1999
(51) Int. Cl.: E06B 3/54

(54) **Punkthalterung für Platten**
Spot-fixing for panels
Fixation locale pour panneaux

(43) Veröffentlichungstag der Anmeldung: 11.04.2001
(73) Patentinhaber: Oberhofer, Alfons, 1070 Wien (AT)
(72) Erfinder: Oberhofer, Alfons, 1070 Wien (AT)
(74) Vertreter: Matschnig, Franz

(56) Entgegenhaltungen:
- EP-A- 0 698 717
- WO-A-96/22443
- DE-C- 19 512 041
- FR-A- 2 775 707

## Beschreibung

Die Erfindung betrifft eine Platte, insbesondere Glasplatte, mit Durchgangslöchern, bei der in jedes Durchgangsloch ein Ringkörper mit einem Innengewinde und einer aussenseitigen Bekleidung aus einem elastischen Werkstoff eingesetzt ist und in den Ringkörper ein Gewindebolzen zum Anschluss an eine Tragkonstruktion einschraubbar ist.

Es sind Punkthalter für durchbohrte Glasplatten bekannt, bei denen die Beweglichkeit der Glasplatte relativ zu einer Tragkonstruktion durch Gelenke ermöglicht wird, deren Mittelpunkt innerhalb des Durchgangsloches der Glasplatte liegt (EP-B-0 201212). Das Gelenk erlaubt eine Schwenkung, jedoch praktisch keine Verschiebung senkrecht zur Plattenebene.

Es ist auch bekannt, eine begrenzte Schwenkbarkeit einer gelochten Platte dadurch zu erreichen, dass in einer ausgenommenen Schraube innerhalb des Durchgangsloches der Platte der Doppelkonuskopf eines mit dem Tragwerk verbundenen Bolzens beweglich gelagert ist. Dieser Doppelkonuskopf ist stirnseitig zwischen elastomeren Scheiben gelagert. Diese Konstruktion ist aus zahlreichen Teilen zusammengesetzt. Ihr Herstellungsaufwand ist hoch. Die Montage ist zeitaufwendig und kann nur zu einer Seite der Platte hin erfolgen (EP-A-0 655 543).

Bei einer eingangs erwähnten Platte ist eine Schwenkung und eine translatorische Verschiebung der Platte in gewissen Grenzen möglich, und sie ist mit geringen Kosten herstellbar. Eine einfache und schnelle Montage ist möglich, so dass sich die Gesamtkosten bei aus diesen Platten zusammengesetzten Fassaden, Dächern, Decken und dergl. wesentlich verringern. Weiters ist der Anschluss an eine Tragkonstruktion beiderseits der Platte möglich ist. Die Punkthalterung ist auch für Einfachglasplatten wie auch für Verbundglasplatten einsetzbar.Eine eingangs erwähnte Platte bzw ähnliche Platten oder-Halterungen sind. weiters aus der WO 96 22443 A, der DE 19512 041 C und der FR-A-2 775 707 bekannt.

Es ist eine Aufgabe der Erfindung, den bekannten Stand der Technik dahingehend zu verbessern, dass die Kraftübertragung von der Platte auf den Ringkörper bei den verschiedenen in der Praxis möglichen Relativbewegungen zwischen der Platte und dem Ringkörper bzw. der Tragkonstruktion verbessert wird.

Diese Aufgabe wird bei der eingangs genannten Punkthalterung erfindungsgemäss dadurch gelöst, dass auf dem Ringkörper aussenseitig wenigstens ein in die Bekleidung eingebetteter Vorsprung ausgebildet ist und der Vorsprung allseitig von dem elastischen Bekleidungsmaterial umgeben ist.

Dieser Vorsprung vergrössert die Kontaktfläche zwischen dem Ringkörper und seinem elastomeren Bekleidungskörper und verbessert dadurch die Kraftübertragung von der Platte auf den Ringkörper bei den verschiedenen in der Praxis möglichen Relativbewegungen zwischen der Platte und dem Ringkörper bzw. der Tragkonstruktion. Der Vorsprung kann sich axialsymmetrisch über den gesamten Umfang des Ringkörpers erstrecken. Er kann aber auch mehrere Teilvorsprünge umfassen, wie etwa sternförmig verteilt nach aussen ragende, in den Bekleidungskörper eingebettete Zacken oder dergl.. Bei der bevorzugten Ausführungsform ist auf dem Ringkörper ein linsenringförmiger Vorsprung ausgebildet. Der linsenringförmige Vorsprung kann in Bezug auf die durch seine Kammlinie gehende Radialebene asymmetrisch ausgebildet sein. Ferner kann dieser Vorsprung auf dem Ringkörper aussermittig angeordnet sein, und zwar in der Weise, dass er von der der genannten Mutter benachbarten Stirnseite des Ringkörpers einen grösseren Abstand hat als von der der Mutter entfernten Stirnseite.

[0007a] Zwischen dem in dem Durchgangsloch der Platte angeordneten Ringkörper, der aus Metall, insbesondere Edelstahl bestehen kann, und der Platte liegt eine elastische Manschette oder ein elastischer Ring, die bzw. der unter Verformung alle möglichen Bewegungen der Platte relativ zu der Tragkonstruktion aufnehmen kann. Dieser elastische Bekleidungskörper hat eine radiale Dimension von beispielsweise 3 bis 15 mm, so dass erhebliche Bewegungen zwischen dem Ringkörper und der Platte aufgenommen werden können. Der Ringkörper hat eine axiale Gewindedurchgangsbohrung, so dass der Gewindebolzen auf beiden Seiten des Ringkörpers eingeschraubt werden kann. Die elastische Bekleidung liegt innen an dem Ringkörper und aussen an der Wandung des Durchgangsloches der Platte an. Im allgemeinen wird der gesamte Zwischenraum zwischen Ringkörper und Platte von der Bekleidung ausgefüllt. Es können unterschiedliche Bewegungen zwischen Ringkörper und Platte aufgenommen werden, z.B. Schwenkungen der Plattenebene zur Ringkörperachse, eine Verschiebung der Plattenebene parallel oder schräg zur Ringkörperachse oder eine Verschiebung der Platte senkrecht zur Ringkörperachse (Wärmedehnung der Platte). Die Punkthalterung eignet sich daher für hängende und tragende Anbringungen von Platten, insbesondere Glasplatten, wie z.B. für Decken und Dächer, sowie für Anbringung an vertikalen Tragkonstruktionen, wie z.B. bei Glasfassaden.

**[0007b]** Nach der bevorzugten Ausführungsform der Punkthalterung ist auf den Gewindebolzen eine über das Durchgangsloch hinausgreifende Mutter aufgeschraubt. Dabei ist zwischen der Mutter und dem Rand des Plattenloches ein Ring aus elastischem Werkstoff angeordnet. Durch diesen von dem eigentlichen Bekleidungsring im Durchgangsloch separaten Ring ergibt sich eine erhöhte Sicherheit bei der beweglichen Halterung der Platte an der Tragkonstruktion.

Vorzugsweise hat die Außenseite des Ringkörpers einen äußeren und einen inneren zylindrischen Bereich, zwischen denen der wenigstens eine Vorsprung angeordnet ist.

Nach der bevorzugten Ausführungsform der Punkthalterung ist ferner das Durchgangsloch der Platte wenigstens teilweise verjüngt ausgebildet. Dadurch wird die Kontaktfläche zwischen der Innenseite des Loches und dem elastomeren Bekleidungskörper vergrößert und die Verbindung zwischen Platte und metallischem Ringkörper verstärkt. Vorzugsweise ist der größte Außendurchmesser des Ringkörpers (z.B. an der Kammlinie seines Vorsprungs) größer als der kleinste Durchmesser des Plattendurchgangsloches. Damit wird der Austritt des Ringkörpers auf der engen Seite des Durchgangsloches ausgeschlossen. Dann kann alleine durch die oben genannte, auf dem Gewindebolzen an den Ringkörper herangeschraubte Mutter der Ringkörper in der Durchgangsbohrung axial gehalten werden. Zweckmäßigerweise haben Durchgangsloch der Platte und die Außenseite der Bekleidung ein zylindrisch-konisch-zylindrisches Profil. Dabei ist die oben genannte Mutter auf der verengten Seite der Durchgangsbohrung an der Platte und/oder dem Ringkörper abgestützt.

Nach der bevorzugten Ausführungsform der erfindungsgemäßen Punkthalterung ist die elastische Bekleidung auf den Ringkörper aufvulkanisiert. Der Gummimetallring ist ein vorgefertigtes Teil. Im allgemeinen entspricht sein Außenprofil dem Profil der Durchgangsbohrung der Platte. Die zu montierenden Platten können schon werksseitig mit der so profilierten Durchgangsbohrung versehen und bereits mit dem eingesetzten Gummimetallring in den Handel gebracht werden. Die Gummibekleidung hat zweckmäßigerweise eine Shore-Härte in dem Bereich von 70 bis 90 . Eine geeignete Shore-Härte liegt z.B. bei 90.

Die vorliegende Erfindung erstreckt sich auch auf eine Punkthalterung für Verbundglasplatten, bestehend aus einer inneren und einer äußeren Glasplatte, die durch eine zwischen ihnen angeordnete Kunststofffolie oder eine Kunstharzschicht verbunden sind, dadurch gekennzeichnet, daß sich die Punkthalterung nur durch die innere Glasplatte oder durch die innere und die äußere Glasplatte erstreckt. Die erfindungsgemäße Punkthalterung kommt bei Verbundglasplatten im wesentlichen mit dem gleichen Ringkörper mit Elastomerbekleidung aus wie bei den Einfachglasplatten, während bei bekannten Konstruktionen die Verbundglasplatte einen komplizierteren (mehrteiligen) Aufbau als die Einfachglasplatte erfordert (EP-A-0 655 543).

Zweckmäßigerweise hat bei der Punkthalterung für Verbundglasplatten die elastische Bekleidung außen eine Aussparung, in die eine Deckplatte eingelegt ist. Diese Metallplatte deckt sichtseitig den Ringkörper mit der elastomeren Bekleidung und dem Gewindebolzen ab und verbessert die optische Wirkung von der Sichtseite her (z.B. bei einer Glasfassade).

Nachfolgend werden mehrere Ausführungsformen an Hand der Zeichnung näher beschrieben. Es zeigen
Figur 1 den Axialschnitt eines Punkthalters für eine Einfachglasplatte mit außenliegender Schraube;
Figur 2 eine Draufsicht des in Figur 1 gezeigten Punkthalters;
Figur 3 eine Unteransicht des in Figur 1 gezeigten Punkthalters;
Figur 4 den Axialschnitt des in Figur 1 gezeigten Punkthalters, jedoch mit innenliegender Schraube;
Figur 5 die Draufsicht des Punkthalters nach Figur 4;
Figur 6 die Unteransicht des in Figur 4 gezeigten Punkthalters;
Figur 7 den Axialschnitt eines Punkthalters in einer Verbundglasplatte;
Figur 8 den Axialschnitt eines Punkthalters in einer Verbundglasplatte von im Vergleich zu Figur 7 modifizierter Ausführung;
Figur 9 die Draufsicht des Punkthalters nach Figur 7; und
Figur 10 die Unteransicht des Punkthalters nach Figur 7.

Nach Figur 1 ist eine Glasplatte 1 mit einer zylindrisch-konischzylindrischen Durchgangsbohrung 2 versehen, in die ein Ringkörper 3 eingesetzt ist, auf den außenseitig eine Gummibekleidung 4 aufvulkanisiert ist. Wie ersichtlich, hat der metallische Ringkörper 3 außenseitig einen etwa linsenringförmigen Vorsprung 3^{a}, der über seinen gesamten Umfang den in Figur 1 gezeigten Querschnitt hat. Der Vorsprung 3^{a} ist in Bezug auf die Kammebene 5 asymmetrisch ausgebildet. Der Ringkörper 3 hat eine Gewindebohrung 3^{b}, in die ein Gewindebolzen 6 eingeschraubt ist. Der Gewindebolzen 6 erstreckt sich durch den Ringkörper 3 hindurch und liegt mit seinem Außengewinde tragenden Kopf 6^{a} der Außenseite des Ringkörpers 3 an. Auf den Kopf 6^{a} ist eine Mutter 7 aufgeschraubt, deren Außendurchmesser größer als der Innendurchmesser der Durchgangsbohrung 2 auf der Außenseite ist. Zwischen der Mutter 7 und der Platte 1 liegt ein Ring 8 aus einem elastischen Werkstoff ähnlich dem der Bekleidung 4.

Wie aus den Figuren 2 und 3 ersichtlich ist, hat die Mutter 7 am Umfang sechs Ausnehmungen 11 für den Angriff eines Montageschlüssels. Die Stirnflächen des Ringkörpers 3 und der Gummibekleidung 4 schließen bündig mit der Außen- bzw. Innenseite der Platte 1 ab. Der Gummimetallkörper 3,4 kann daher in die Bohrung 2 eingesetzt werden, ohne daß er bei der Stapelung oder dem Transport der Glasplatten hinderlich ist. Die in den Figuren 1 bis 3 gezeigte Ausführungsform eignet sich für die hängende Anbringung, z.B. von Decken.

Die Figuren 4 bis 6 zeigen den gleichen Punkthalter wie in Figur 1-3. Die Platte 1 kann unter Benutzung des erfindungsgemäßen Punkthalters wahlweise auf der einen oder der anderen Seite montiert werden. Dadurch wird die Anzahl der auf Vorrat zu haltenden Teile bei dem erfindungsgemäßen Punkthaltersystem gering gehalten.

Die Figur 7 zeigt eine Verbundglasplatte 1, bestehend aus einer inneren Glasplatte 1^{a} und einer äußeren Glasplatte 1^{b}, die durch eine zwischengelegte Kunststofffolie 12 verbunden sind. Der Ringkörper 3 mit der elastomeren Bekleidung 4 ist in eine Bohrung 2 der Platte 1^{a} eingesetzt. Die in Figur 7 gezeigte Konstruktion unterscheidet sich von der in Figur 4 abgesehen von der zusätzlichen Glasplatte 1^{b} und derFolie 12 durch die außenseitige Ausbildung des Ringkörpers 3. Während der Ringkörper 3 bei der Ausführungsform nach Figur 4 außen in Form eines ringzylindrischen Teils bis zur Außenseite der Platte 1 und der Bekleidung 4 reicht und mit diesen bündig abschließt, fehlt dieser ringzylindrische Teil auf der Außenseite des Ringkörpers 3. Die Bekleidung 4 hat dagegen eine kreisförmige Stufe 4^{a}, in die eine kreisförmige Edelstahlplatte 13 eingesetzt ist. Von der Außenseite durch die Platte 1^{b} sieht der Betrachter entsprechend Figur 9 lediglich einen schmalen Ring der Gummibekleidung 4 und die Platte 13, aber nicht den Ringkörper 3 und den eingeschraubten Bolzen 6.

Bei der in Figur 8 gezeigten Ausführungsform der Punkthalterung hat die elastische Bekleidung 4 außenseitig eine etwas größere Axial-dimension als bei der Ausführungsform nach Figur 7. Die Bekleidung 4 geht bis zur Außenplatte 1^{b} durch. Die Platten 1^{a} und 1^{b} sind durch eine Gießharzschicht 14 verbunden, die jedoch im Bereich der elastomeren Bekleidung 4 fehlt. Die Figuren 9 und 10 zeigen Drauf- bzw. Unteransicht des in den Figuren 7 und 8 gezeigten Punkthalters.

Der erfindungsgemäße Punkthalter zeichnet sich durch einen sehr einfachen Aufbau, niedrige Herstellungskosten und einfache Montage aus. Es können alle möglichen Relativbewegungen zwischen der Platte 1 und dem Bolzen 6 bzw. dem damit verbundenen Tragwerk in gewissen Grenzen aufgenommen werden. Bei den dargestellten Ausführungsformen wird dies durch ein elastomeres Ringprofil erreicht, das innen auf dem metallischen Ringkörper 3 aufliegt, insbesondere aufvulkanisiert ist, und außen an der Lochwand der Platte anliegt. Dabei besteht dieses Ringprofil vorzugsweise aus zwei Ringen 4 und 8, die zusammen einen etwa Z-förmigen Querschnitt haben, wobei der Metallringkörper 3 in die innere Ausnehmung des Z-förmigen Profilrings und die Platte 1 bzw. 1^{a} in die äußere Ausnehmung des Z-förmigen Querschnitts eingebettet sind.

## Patentansprüche

1. Platte, insbesondere Glasplatte, mit Durchgangslöchern, bei der in jedes Durchgangsloch (2) ein Ringkörper (3) mit einem Innengewinde (3^{b}) und einer aussenseitigen Bekleidung (4) aus einem elastischen Werkstoff eingesetzt ist und in den Ringkörper (3) ein Gewindebolzen (6) zum Anschluss an eine Tragkonstruktion einschraubbar ist, **dadurch gekennzeichnet, dass** auf dem Ringkörper (3) aussenseitig wenigstens ein in die Bekleidung (4) eingebetteter Vorsprung (3^{a}) ausgebildet ist und der Vorsprung (3^{a}) allseitig von dem elastischen Bekleidungsmaterial umgeben ist.

2. Platte nach Anspruch 1, **dadurch gekennzeichnet, dass** auf den Gewindebolzen (6) eine über das Durchgangsloch (2) hinausgreifende Mutter (7) aufgeschraubt ist.

3. Platte nach Anspruch 1 oder 2, **dadurch gekennzeichnet, dass** auf dem Ringkörper (3) ein linsenringförmiger Vorsprung (3^{a}) ausgebildet ist.

4. Platte nach Anspruch 3, **dadurch gekennzeichnet, dass** der Vorsprung (3^{a}) in Bezug auf die Radialebene (5) asymmetrisch ausgebildet ist.

5. Platte nach einem der Ansprüche 1 bis 4, **dadurch gekennzeichnet, dass** das Durchgangsloch (2) wenigstens teilweise verjüngt ausgebildet ist.

6. Platte nach Anspruch 5, **dadurch gekennzeichnet, dass** der grösste Aussendurchmesser des Ringkörpers (3) grösser als der kleinste Durchmesser des Durchgangsloches (2) ist.

7. Platte nach einem der Ansprüche 1 bis 6, **dadurch gekennzeichnet, dass** die Bekleidung (4) auf den Ringkörper (3) aufvulkanisiert ist.

8. Platte nach einem der Ansprüche 1 bis 7, **dadurch gekennzeichnet, dass** das Durchgangsloch (2) und die Aussenseite der Bekleidung (4) ein zylindrisch-konisch-zylindrisches Profil haben.

9. Platte nach einem der Ansprüche 1 bis 8, **dadurch gekennzeichnet, dass** zwischen der Mutter (7) einerseits und der Bekleidung (4) und der Platte (1,1^{a}) andererseits ein Ring (8) aus elastischem Werkstoff angeordnet ist.

10. Platte nach einem der Ansprüche 1 bis 9, **dadurch gekennzeichnet, dass** die Aussenseite des Ringkörpers (3) einen äusseren und einen inneren zylindrischen Bereich hat, zviischen denen wenigstens ein Vorsprung (3^{a}) angeordnet ist.

## Claims

1. A panel, particularly a pane of glass, having through holes into each (2) of which there is inserted an annular member (3) having a female thread (3^{b}) and an external covering (4) of a resilient material, into which annular member (3) a threaded bolt (6) for attachment thereof to a supporting structure can be screwed, **characterized in that** on said annular member (3) there is formed at least one external projection (3a) embedded in said covering (4), which projection (3^{a}) is surround on all sides by said resilient covering material.

2. A panel as defined in claim 1, **characterized in that** a nut (7) is screwed onto said threaded bolt (6) which extends through said through hole (2) to grip said panel.

3. A panel as defined in claim 1 or claim 2, **characterized in that** on said annular member (3)^{c} there is formed a projection (3^{a}) having the form of a lenticular ring.

4. A panel as defined in claim 3, **characterized in that** said projection (3^{a}) is asymmetrical relative to the radial plane (5).

5. A panel as defined in any one of claims 1 to 4, **characterized in that** at least part of said through hole (2) is tapered.

6. A panel as defined in claim 5, **characterized in that** the greatest outside diameter of said annular member (3) is greater than the smallest diameter of said through hole (2).

7. A panel as defined in any one of claims 1 to 6, **characterized in that** said covering (4) has been vulcanized onto said annular member (3).

8. A panel as defined in any one of claims 1 to 7, **characterized in that** said through hole (2) and the outside of said covering (4) have a cylindrical-conical-cylindrical profile.

9. A panel as defined in any one of claims 1 to 8, **characterized in that** a ring (8) of resilient material is disposed between said nut (7) on the one hand and said covering (4) and panel (1, 1^{a}) on the other hand.

10. A panel as defined in any one of claims 1 to 9, **characterized in that** the exterior of said annular member (3) has an external and an internal cylindrical area, between which at least one projection (3^{a}) is disposed.

## Revendications

1. Plaque, en particulier plaque de verre, comprenant des trous de passage, dans laquelle dans chaque trou de passage (2) un corps annulaire (3) présentant un filet femelle (3^{b}) et un revêtement extérieur (4) en matériau élastique est inséré, et dans le corps annulaire (3) une vis filetée (6) peut être vissée pour le raccordement à une ossature,
**caractérisée en ce qu'**au moins une saillie (3^{a}) enrobée par le revêtement (4) est prévue au niveau de la face extérieure du corps annulaire (3), et la saillie (3^{a}) est entourée de tous les côtés par le matériau de revêtement élastique.

2. Plaque selon la revendication 1,
**caractérisée en ce qu'**un écrou (7) dépassant du trou de passage (2) est vissé sur la vis filetée (6).

3. Plaque selon la revendication 1 ou 2,
**caractérisée en ce qu'**une saillie (3^{a}) annulaire en forme de lentille est formée sur le corps annulaire (3).

4. Plaque selon la revendication 3,
**caractérisée en ce que** la saillie (3^{a}) présente une forme asymétrique par rapport au plan radial (5).

5. Plaque selon l'une quelconque des revendications 1 à 4,
**caractérisée en ce que** le trou de passage (2) présente une forme au moins partiellement rétrécie.

6. Plaque selon la revendication 5,
**caractérisée en ce que** le plus grand diamètre extérieur du corps annulaire (3) est supérieur au plus petit diamètre du trou de passage (2).

7. Plaque selon l'une quelconque des revendications 1 à 6,
**caractérisée en ce que** le revêtement (4) est vulcanisé sur le corps annulaire (3).

8. Plaque selon l'une quelconque des revendications 1 à 7,
**caractérisée en ce que** le trou de passage (2) et la face extérieure du revêtement (4) présentent un profil cylindrique conique cylindrique.

9. Plaque selon l'une quelconque des revendications 1 à 8,
**caractérisée en ce qu'**une bague (8) en matériau élastique est disposée d'une part entre l'écrou (7) et d'autre part entre le revêtement (4) et la plaque (1, 1^{a}).

10. Plaque selon l'une quelconque des revendications 1 à 9,
**caractérisée en ce que** la face extérieure du corps annulaire (3) présente des zones cylindriques extérieure et intérieure entre lesquelles est disposée au moins une saillie (3^{a}).
